# FASCICULE DE BREVET EUROPEEN

(11) **EP 0 961 669 B1**
(45) Date de publication et mention de la délivrance du brevet: **05.06.2002**
(21) Numéro de dépôt: 97947109.1
(22) Date de dépôt: 20.11.1997
(51) Int. Cl.: B24B 9/14

(54) **PROCEDE DE RETOUCHE DE VERRE DE LUNETTES, ET DISPOSITIF ASSOCIE**
VERFAHREN ZUM AUSBESSERN VON BRILLENGLÄSERN UND ZUGEHÖRIGE VORRICHTUNG
METHOD FOR FINISHING SPECTACLE LENSES, AND RELATED DEVICE

(43) Date de publication de la demande: 08.12.1999
(73) Titulaire: ESSILOR INTERNATIONAL Compagnie Générale d'Optique, F-94220 Charenton le Pont (FR)
(72) Inventeur: CARRIOU, Xavier, F-49270 Le Plessis Mace (FR)
(74) Mandataire: CABINET BONNET-THIRION
(86) Numéro de dépôt international: FR9702099
(87) Numéro de publication internationale: WO9926759

(56) Documents cités:
- EP-A- 0 298 129
- EP-A- 0 444 902
- EP-A- 0 674 248
- DE-A- 4 320 934

## Description

L'invention concerne un procédé de retouche de verre de lunettes après une première taille de celui-ci, du genre suivant lequel, en vue d'un nouveau passage de ce verre de lunettes sur une meuleuse on implante sur lui un bloc de préhension propre à sa mise en place sur une telle meuleuse. Un tel procédé est classiquement utilisé par les opticiens pour l'adaptation précise d'un verre à une monture de lunettes de leur client. L'invention concerne également le dispositif associé.

Les verres de lunettes sont fabriqués sous la forme de pièces sensiblement circulaires assurant une certaine correction optique. Ils sont ensuite taillés par le fabricant ou l'opticien selon la forme de la monture des lunettes choisie par le client. Il est clair que la taille doit être effectuée en tenant compte à la fois de la forme de la monture et de la position des yeux de l'utilisateur. Le centre optique du verre doit en effet être correctement placé en face de l'oeil, pour produire la correction de vison souhaitée.

Le plus souvent, la taille est réalisée légèrement au delà des cotes de taille demandées initialement, et une retouche s'avère nécessaire pour adapter parfaitement le verre à la monture, en particulier dans le cas de montures métalliques.

Il s'agit alors pour l'opticien de réaliser la taille de retouche du verre selon les mêmes contraintes de forme et de centre optique, et dans un intervalle de temps naturellement limité par le désir du client de récupérer rapidement ses lunettes.

Certaines machines, entièrement automatisées, permettent de réaliser l'ébauche, la finition et la retouche du verre sans démontage de celui-ci de son support de taille initial. Tel est le cas de la machine proposée par le document EP-A-0 706 439, suivant le préambule de la revendication 7.

Toutefois, dans la pratique courante, le verre est le plus souvent démonté de son support de taille initial, pour essayer le verre sur la monture, et le défaut est seulement détecté alors. De même, il arrive de plus en plus couramment que l'opticien ne taille plus le verre directement, mais transmette les mesures correspondant à une monture et un client au fabricant de verre, qui lui livre le verre taillé et bizeauté, démonté de son support de taille, ce verre devant alors éventuellement être retouché.

Deux méthodes de retouches sont actuellement utilisées. La première consiste en une retouche "au jugé" par l'opticien, en retaillant tout ou partie du contour du verre, avec des inconvénients évidents de manque de précision de la forme de décentrage partiel du centre optique par rapport à l'oeil de l'utilisateur.

La deuxième méthode consiste à utiliser une machine automatisée qui exige de la part de l'opticien d'axer (orientation) et de centrer (position) le verre précisément, puis d'implanter le bloc de préhension sur le verre en un point précis en prenant en compte la position de l'oeil de l'utilisateur. L'opticien procède alors au palpage par un lecteur de contour mécanique ou numérique de la forme finale recherchée pour le verre, correspondant à la monture du client. Le lecteur de contour pilote alors le meulage du verre bloqué et placé sur la meuleuse selon la forme finale recherchée. Cette méthode est complexe et longue, et toute erreur de positionnement se répercute après meulage sur la forme finale du verre.

L'invention vise quant-à-elle un procédé de retouche de verre de lunettes, rapide d'utilisation, qui permette d'effectuer une retouche précise du verre.

L'invention propose à cet effet un procédé pour la retouche d'un verre de lunettes après une première taille de celui-ci, suivant la revendication 1.

On comprend que ce procédé permet de compenser une position décalée du bloc sur le verre par l'opticien, grâce à la lecture de la forme, qui sert de référence pour son propre meulage, au lieu d'utiliser comme référence, ainsi que dans l'art antérieur, le centre du verre, qui devait donc être déterminé avec précision comme on l'a dit.

L'invention vise également un dispositif pour la mise en oeuvre d'un procédé conforme à l'exposé précédent, suivant la revendication 7.

La description et le dessin d'un mode préféré de réalisation de l'invention, donnés ci-après, permettront de mieux comprendre les buts et avantages de l'invention. Il est clair que cette description est donnée à titre d'exemple, et n'a pas de caractère limitatif. Dans les dessins,
- la figure 1 est une représentation schématique du principe de lecture de contour du verre,
- la figure 2 est une représentation de la forme finale recherchée pour le verre,
- la figure 3 est une schématisation de la trajectoire de meulage pour la retouche du verre selon la forme finale recherchée.

Pour la mise en oeuvre du procédé, l'opticien dispose d'un dispositif d'implantation de bloc de préhension sur verre de lunette à retoucher, d'un appareil 2 de lecture de contour, par exemple de nature mécanique, et d'une meuleuse de verre de lunette, ces différents moyens étant de nature classique dans le domaine et n'étant donc pas détaillés ici plus avant.

Lors de la retouche d'un verre de lunette 1 supposé initialement taillé trop grand, un bloc de préhension 3, qui se présente par exemple sous la forme d'un "gland", est tout d'abord fixé par l'opticien en un point quelconque 4, préférentiellement proche du centre du verre 5, et le verre 1 est ainsi solidarisé d'un axe A sensiblement perpendiculaire à son plan de référence.

Le verre est alors fixé dans le lecteur de contour 2 (figure 1), autour de son bloc 3 par exemple, dans une orientation quelconque caractérisée par les axes 6, 7. Dans le cas d'un lecteur de contour mécanique, un palpeur 8 vient relever la forme lue 9 du verre, au cours d'une rotation du verre 1 autour de l'axe A, déterminant ainsi une fonction de type R=f(α), où R est la distance du point lu à l'axe A, et α l'angle de rotation du verre depuis sa position initiale de blocage. Les informations de forme lue 9 du verre, obtenues par ce palpeur 8 sont transmises à une unité de pilotage, qui est classiquement un calculateur intégré au lecteur de contour 2.

La forme finale 10 recherchée pour le verre est également mémorisée d'une façon connue dans l'unité de pilotage, et est par exemple définie (figure 2), d'une part, par un point 11 dit "centre boxing", qui correspond au centre d'un rectangle 12 dans lequel la forme finale recherchée est inscrite, ledit rectangle ayant des directions principales 13, 14 correspondant à la verticale et à l'horizontale de la monture en position de port par l'utilisateur, d'autre part, par deux axes perpendiculaires par exemple selon les directions 13, 14 du rectangle dans lequel la forme finale recherchée 10 est inscrite, enfin par une fonction en coordonnées polaires R1=f1(β), avec R1 distance du point de la forme finale recherchée du verre 1 à son centre 11 pour une rotation β autour des axes théoriques 13, 14.

Le "placement" par le calculateur de la forme finale recherchée 10 dans la forme lue 9 (figure 3) est effectué par un moyen connu de l'homme du métier, et par exemple par utilisation d'un algorithme de recherche de distance minimum de la forme lue 9 à la forme finale recherchée 10. Il est clair que la forme lue 9 est supposée proche de la forme souhaitée 10.

On obtient finalement une fonction de meulage R2=f2(α) correspondant à la transformation de la fonction f1 de forme finale 10 dans le repère 11, 13, 14 en une fonction autour du repère 4, 6, 7.

En fonction de ces résultats, le calculateur pilote le meulage, réalisé sur une partie ou sur la totalité du contour du verre 1, de façon classique.

Comme on peut le comprendre à la lecture de la description, le procédé présente un avantage de simplicité d'utilisation pour l'opticien, et de gain de temps global, le temps de lecture du contour et de calcul de correction de trajectoire de meulage étant largement compensé par la suppression du temps de centrage et orientation du verre par l'opticien.

On a présenté dans la description une fixation par gland, qui est classique dans ce domaine. Il n'en demeure pas moins que tout type de fixation du verre est satisfaisant pour l'invention, dans la mesure où il garantit une position fixe du verre relativement à la machine à meuler. Une fixation par ventouse est ainsi utilisable, sans modification du procédé.

Dans une variante de positionnement de la forme finale recherchée 10 dans la forme lue 9, un algorithme de détermination des axes principaux d'inertie et de centre d'inertie des deux formes est utilisable, du fait que la forme lue est supposée être proche de la forme finale recherchée 10, avec seulement quelques corrections mineures de contour.

Dans une autre variante, le palpeur et la meuleuse sont intégrés au sein d'une même machine, de façon telle que l'axe de lecture et l'axe de meulage sont confondus.

La portée de la présente invention ne se limite pas aux détails des formes de réalisation ci-dessus considérées à titre d'exemple, mais s'étend au contraire aux modifications définies dans les revendications ci-jointes.

## Revendications

1. Procédé pour la retouche d'un verre de lunettes (1) après une première taille de celui-ci et démontage du verre de son support de taille initial, du genre suivant lequel, en vue d'un nouveau passage de ce verre de lunettes sur une meuleuse, on implante sur lui un bloc de préhension (3) propre à sa mise en place sur une telle meuleuse, **caractérisé en ce qu'**on implante le bloc (3) en un point (4) quelconque du verre de lunettes préférentiellement proche du centre (5), on fixe le verre (1) dans un lecteur de contour autour dudit bloc (3) suivant une orientation quelconque, on procède à la lecture de contour du verre de lunettes (1) conduisant au relevé d'une forme lue (9) pour ce verre de lunettes, on compare la forme lue (9) à la forme finale recherchée (10) en plaçant la forme finale recherchée (10) dans la forme lue (9), on établit une fonction de meulage tenant compte de la différence entre cette forme lue (9) et cette forme finale (10), et on pilote en conséquence la meuleuse.

2. Procédé selon la revendication 1, **caractérisé en ce que**, l'orientation quelconque du verre (1) dans le lecteur de contour étant **caractérisée par** deux axes (6, 7) définissant avec ledit point de fixation (4) un premier repère (4, 6, 7), il est déterminé lors de la lecture du contour une fonction du type R = ƒ (α), où R est la distance du point lu à un axe (A) duquel le verre (1) a été solidarisé lors de l'implantation du bloc de préhension (3), et α l'angle de rotation du verre (1) depuis sa positon initiale de blocage.

3. Procédé selon la revendication 2, **caractérisé en ce que**, la forme finale (10) recherchée pour le verre (1) est définie par une fonction du type R1 = ƒ (β) où R1 est la distance du point de la forme finale (10) recherchée du verre (1) à son centre (11), dit "centre boxing", et β l'angle de rotation autour d'axes théoriques (13, 14) définissant avec le centre boxing (11) un second repère (11, 13, 14).

4. Procédé selon la revendication 3, **caractérisé en ce que** ladite fonction de meulage est du type R2 = ƒ2 (α) et correspond à la transformation de la fonction ƒ1 dans le second repère (11, 13, 14) en une fonction autour du premier repère (4, 6, 7).

5. Procédé selon l'une des revendications 1 à 4, **caractérisé en ce que** la comparaison de la forme lue (9) à la forme finale recherchée (10) est effectuée au moyen d'un algorithme de recherche de distance minimum de la forme lue (9) à la forme finale recherchée (10).

6. Procédé selon l'une des revendications 1 à 5, **caractérisé en ce que** la comparaison de la forme lue (9) à la forme finale recherchée (10) est effectuée au moyen d'un algorithme de détermination des axes principaux d'inertie et de centre d'inertie de la forme lue (9) et de la forme finale (10) recherchée.

7. Machine pour la mise en oeuvre d'un procédé conforme à l'une des revendications 1 à 6, comportant une meuleuse, un dispositif d'implantation d'un bloc de préhension (3) sur le verre de lunettes (1), un appareil (2) de lecture de contour, une unité de pilotage du meulage comportant des moyens pour mémoriser la forme lue et la forme finale recherchée, **caractérisée en ce qu'**elle comporte un calculateur propre à effectuer le placement de la forme finale recherchée dans la forme lue, pour comparer les deux formes et établir une fonction de meulage tenant compte de la différence entre ces deux formes.

8. Machine suivant la revendication 7, **caractérisée en ce que** le bloc de préhension (3) est un gland.

9. Machine suivant la revendication 7, **caractérisée en ce que** le bloc de préhension (3) est une ventouse.

10. Machine selon l'une quelconque des revendications 7 à 9, **caractérisée en ce qu'**elle comporte un moyen numérique de lecture de contour du verre (1) de lunette.

11. Machine selon l'une quelconque des revendications 7 à 9, **caractérisée en ce qu'**elle comporte un moyen mécanique de lecture de contour du verre (1) de lunette.

12. Machine selon l'une quelconque des revendications 7 à 11, **caractérisée en ce que** le moyen de lecture de contour comporte un moyen de positionnement du verre (1) par son bloc (3) de préhension.

13. Machine selon l'une quelconque des revendications 7 à 12, **caractérisée en ce que** les axes de lecture et de meulage sont confondus.

## Patentansprüche

1. Verfahren zur Nachbearbeitung eines Brillenglases (1) nach einer ersten Beschneidung davon und einer Demontage des Glases von der anfänglichen Beschneidungsstütze, Verfahren, bei welchem angesichts einer erneuten Bearbeitung des Brillenglases an einer Schleifeinrichtung man diesbezüglich einen Spannblock (3) anordnet, vorgesehen für dessen Anordnung an solch einer Schleifvorrichtung, **dadurch gekennzeichnet, daß** man den Block (3) an einem beliebigen Punkt (4) des Brillenglases, vorteilhafterweise nahe der Mitte (5), anbringt, wobei man das Glas (1) in einer Umriß-, Lese- oder Abtasteinrichtung herum um den Block (3) bei einer beliebigen Ausrichtung festlegt, man die Konturabtastung des Brillenglases (1) durchführt zum Erhalten einer abgetasteten oder Leseform (9) für dieses Brillenglas, man die abgetastete oder gelesene Form (9) mit der gewünschten endgültigen Form (10) vergleicht, indem man die endgültig gewünschte Form (10) in der gelesenen oder abgetasteten Form (9) anordnet, wobei man eine Schleiffunktion darstellt, unter Berücksichtigung des Unterschiedes zwischen der abgetasteten Form (9) und der endgültigen Form (10), und wobei man dementsprechend die Schleifeinrichtung steuert.

2. Verfahren nach Anspruch 1, **dadurch gekennzeichnet, daß** die beliebige Ausrichtung des Glases (1) in der Kontur- oder Umrissleseeinrichtung durch zwei Achsen (6, 7) gekennzeichnet ist, die mit dem Befestigungspunkt (4) ein erstes Bezugssystem (4, 6, 7) definieren, wobei während der Umriss- oder Konturabtastung eine Funktion vom Typ R = f(α) bestimmt wird, wobei R der Abstand des Abtastpunktes zu einer Achse (A) ist, bezüglich welcher das Glas während der Anbringung des Spannblockes (3) festgelegt wurde, und wobei α der Rotationswinkel des Glases (1) ausgehend von der anfänglichen Blockageposition ist.

3. Verfahren nach Anspruch 2, **dadurch gekennzeichnet, daß** die gewünschte Endform (10) für das Glas (1) definiert ist durch eine Funktion vom Typ R1 = f(β), wobei R1 der Abstand des Punktes der gewünschten Endform (10) des Glases (1) von seiner Mitte (11), auch "centre boxing" genannt ist, wobei β der Rotationswinkel bezüglich theoretischen Achsen (13,14) ist, die mit dem centre boxing (11) ein zweites Bezugssystem (11, 13, 14) definieren.

4. Verfahren nach Anspruch 3, **dadurch gekennzeichnet, daß** die Schleiffunktion vom Typ R2 = f2 (α) ist und der Transformation der Funktion f1 in dem zweiten Bezugssystem (11, 13, 14) in einer Funktion bezüglich des ersten Bezugssystems (4, 6, 7) entspricht.

5. Verfahren nach einem der Ansprüche 1 bis 4, **dadurch gekennzeichnet, daß** der Vergleich der abgetasteten oder gelesenen Form (9) mit der endgültig gewünschten Form (10) durchgeführt wird mittels eines Algorithmus zum Bestimmen des minimalen Abstandes der abgetasteten Form (9) von der endgültig gewünschten Form (10).

6. Verfahren nach einem der Ansprüche 1 bis 5, **dadurch gekennzeichnet, daß** der Vergleich der abgetasteten oder gelesenen Form (9) mit der endgültig gewünschten Form (10) durchgeführt wird mittels eines Algorithmus zur Bestimmung von Hauptinertialachsen und der Inertialmitte bzw. des Trägheits- oder Schwerpunktes der abgetasteten Form (9) und der endgültig gewünschten Form (10).

7. Vorrichtung zur Durchführung eines Verfahrens nach einem der Ansprüche 1 bis 6, umfassend eine Schleifeinrichtung oder einen Schleifstein, eine Anordnung zur Anbringung eines Spannblockes (3) an dem Brillenglas (1), ein Gerät (2) zum Abtasten des Umrisses oder der Kontur, eine Steuereinrichtung der Schleifeinrichtung, umfassend ein Mittel zum Speichern der abgetasteten Form und der gewünschten finalen oder endgültigen Form, **dadurch gekennzeichnet, daß** die Vorrichtung eine Recheneinrichtung umfaßt, geeignet zum Durchführen der Anordnung der finalen gewünschten Form in der abgetasteten oder gelesenen Form, um die zwei Formen zu vergleichen und eine Schleiffunktion darzustellen, die die Differenz oder Unterschiede zwischen den zwei Formen berücksichtigt.

8. Vorrichtung nach Anspruch 7, **dadurch gekennzeichnet, daß** der Spannblock (3) ein abgerundeter Zapfen ist.

9. Vorrichtung nach Anspruch 7, **dadurch gekennzeichnet, daß** der Spannblock (3) ein Saugnapf ist.

10. Vorrichtung nach einem der Ansprüche 7 bis 9, **dadurch gekennzeichnet, daß** sie eine digitale Einrichtung zum Ablesen der Kontur des Brillenglases (1) umfaßt.

11. Vorrichtung nach einem der Ansprüche 7 bis 9, **dadurch gekennzeichnet, daß** sie eine mechanische Umrissabtasteinrichtung für das Brillenglas (1) umfaßt.

12. Vorrichtung nach einem der Ansprüche 7 bis 11, **dadurch gekennzeichnet, daß** die Lese- oder Abtasteinrichtung für den Umriss oder die Kontur eine Positioniereinrichtung des Glases (1) mittels des Spannblocks (3) umfaßt.

13. Vorrichtung nach einem der Ansprüche 7 bis 12, **dadurch gekennzeichnet, daß** die Abtast- oder Lese- und die Schleifachsen zusammenfallen.

## Claims

1. A method of finishing a spectacle lens (1) after first cutting thereof and removal of the lens from its first cutting support, of the kind in which, for a further passage of the spectacle lens through a grinding machine, a holding block (3) is fitted to it for holding it in place on the grinding machine, **characterized in that** the block (3) is fitted at any point (4) of the spectacle lens, preferably close to its centre (5), the lens (1) is fixed into the contour reading device around said block (3) in any orientation, the contour of the spectacle lens (1) is read to obtain a read shape (9) for the spectacle lens, the read shape (9) is compared to the required final shape (10) by placing the required final shape (10) in the read shape (9), a grinding function is established allowing for the difference between the read shape (9) and the final shape (10) and the grinding machine is controlled accordingly.

2. A method according to claim 1, **characterized in that**, with any orientation of the lens (1) in the contour reading device being **characterized by** two axes (6, 7) defining with said fixing point (4) a first system of axes (4, 6, 7), a function of the type R=f(α) is determined on reading the contour, where R is the distance from the point read to an axis (A) relative to which the lens (1) was fixed during fitting of the holding block (3), and α is the angle the lens has rotated from its initial fixed position.

3. A method according to claim 2, **characterized in that** the required final shape (10) for the lens (1) is defined by a function of the type R1=f(β), where R1 is the distance from the point of the required final shape (10) of the lens (1) to its centre (11), known as "centre boxing", and β is the angle rotated about theoretical axes (13, 14) defining with the centre boxing (11) a second system of axes (11, 13, 14).

4. A method according to claim 3, **characterized in that** said grinding function is of the type R2=f2(α) and corresponds to the conversion of the function f1 in the second system of axes (11, 13, 14) into a function in the first system of axes (4, 6, 7).

5. A method according to any of claims 1 to 4, **characterized in that** the read shape (9) is compared to the required final shape (10) using an algorithm to find the minimum distance from the read shape (9) to the required final shape (10).

6. A method according to any of claims 1 to 5, **characterized in that** the read shape (9) is compared to the required final shape (10) using an algorithm for determining the principal axes of inertia and the centre of inertia of the read shape (9) and of the required final shape (10).

7. A machine for implementing a method according to any of claims 1 to 6, including a grinding machine, a device to implant a holding block (3) on the spectacle lens (1), a contour reading device (2), a grinding machine control unit including means for storing the read shape and the required final shape, **characterized in that** it includes a computer able to place the required final shape in the read shape, for comparing the two shapes and establishing a grinding function allowing for the difference between the two shapes.

8. A machine according to claim 7, **characterized in that** the holding block (3) is an acorn.

9. A machine according to claim 7, **characterized in that** the holding block (3) is a sucker.

10. A machine according to any of claims 7 to 9, **characterized in that** it includes digital means for reading the contour of the spectacle lens (1).

11. A machine according to any of claims 7 to 9, **characterized in that** it includes mechanical means for reading the contour of the spectacle lens (1).

12. A machine according to any of claims 7 to 11, **characterized in that** the contour reading means include means for positioning the lens (1) by means of its holding block (3).

13. A machine according to any of claims 7 to 12, **characterized in that** the reading and grinding axes are one and the same.
